# EUROPÄISCHE PATENTSCHRIFT

(11) **EP 2 495 382 B1**
(45) Veröffentlichungstag und Bekanntmachung des Hinweises auf die Patenterteilung: **27.09.2017**
(21) Anmeldenummer: 12001483.2
(22) Anmeldetag: 05.03.2012
(51) Int. Cl.: E05D 15/28, E05D 15/34

(54) **Vorrichtung zum Bewegen eines Flügels eines Fensters, einer Tür oder dergleichen**
Device for moving a leaf of a window, door or similar
Dispositif de déplacement d'un battant d'une fenêtre, d'une porte ou analogue

(30) Priorität: 04.03.2011 DE 102011013085
(43) Veröffentlichungstag der Anmeldung: 05.09.2012
(73) Patentinhaber: Wilh. Schlechtendahl & Söhne GmbH & Co. KG, 42579 Heiligenhaus (DE)
(72) Erfinder: Montefusco, Sven, 46149 Oberhausen (DE); Zaccaria, Giovanni, 70771 Leinfelden-E1 (DE)
(74) Vertreter: Weidener, Jörg Michael

(56) Entgegenhaltungen:
- EP-A1- 2 241 707
- EP-A2- 0 679 789
- EP-A2- 1 288 417
- EP-A2- 1 327 736

## Beschreibung

Die Erfindung betrifft eine Vorrichtung zum Bewegen eines Flügels eines Fensters, einer Tür oder dergleichen relativ zum Rahmen des Fensters, der Tür oder dergleichen, ausweisend wenigstens zwei Ausstellscheren, die jeweils einen Ausstellhebel und einen drehbeweglich mit dem Ausstellhebel verbundenen Steuerhebel umfassen, wobei das rahmenseitige Ende jedes Ausstellhebels linear bewegbar und drehbeweglich an einer rahmenseitigen Führungsschiene gelagert ist.

Des Weiteren betrifft die Erfindung ein Fenster, eine Tür oder dergleichen.

Die WO 2007/104936 A2 behandelt eine Vorrichtung zum Bewegen eines Flügels eines Fensters relativ zum Rahmen des Fensters. Die Vorrichtung weist eine an einem Rahmenelement anordbare rahmenseitige Führungsscheine und eine an einem Flügelelement anordbare flügelseitige Führungsschiene auf, die über zwei Ausstellscheren miteinander verbunden sind. Jede Ausstellschere umfasst einen Ausstellhebel und einen Steuerhebel, die drehbeweglich miteinander verbunden sind. Das rahmenseitige Ende jedes Ausstellhebels ist linear bewegbar und drehbeweglich an der rahmenseitigen Führungsschiene gelagert. Das flügelseitige Ende jedes Ausstellhebels ist allein drehbeweglich mit der flügelseitigen Führungsschiene verbunden. Das rahmenseitige Ende jedes Steuerhebels ist allein drehbeweglich mit der rahmenseitigen Führungsschiene verbunden. Das flügelseitige Ende jedes Steuerhebels ist linear bewegbar und drehbeweglich mit der flügelseitigen Führungsschiene verbunden. Um die Bewegungsabläufe der beiden Ausstellscheren zu synchronisieren, ist ein starres Verbindungselement vorgesehen, welches die flügelseitigen Enden der Steuerhebel miteinander verbindet und linear bewegbar an der flügelseitigen Führungsschiene gelagert ist.

Die Vorrichtung gemäß WO 2007/104936 A2 weist eine Vielzahl von Komponenten auf, wodurch die mit ihr verbundenen Produktionskosten sowie der mit ihr verbundene Montageaufwand relativ hoch sind. Zudem ist eine derartige Vorrichtung nicht platzsparend installierbar, weshalb ihre Einsatzmöglichkeiten recht begrenzt sind.

Aus der EP 1 288 417 A2 ist eine Ausstellvorrichtung bekannt, bei der zwei X- Ausstellscheren vorgesehen sind. Jede der X-Ausstellscheren weist an den Enden der jeweiligen Hebel eine Führungsschiene auf, so dass in der Summe vier Führungsschienen vorgesehen sind. Darüber hinaus sind die Ausstellhebel der bekannten Ausstellvorrichtung rahmenseitig in ihrem unteren Bereich über ein linear bewegbares, starr ausgebildetes Verbindungselement kraftübertragend miteinander verbunden. Bei der bekannten Ausstellvorrichtung sind damit vier Führungsschienen, zwei X-Ausstellscheren und ein Verbindungselement, dessen Länge deutlich größer als die Länge von zwei Führungsschienen ist, vorgesehen. Von Nachteil bei der bekannten Ausstellvorrichtung ist, dass sie wegen des hohen Materialbedarfs aufgrund der Hebel der Ausstellscheren, der Führungsschienen und des Verbindungselements vergleichsweise teuer ist. Darüber hinaus führt der Umstand, dass das Verbindungselement lediglich im unteren Bereich der Ausstellhebel mit diesen verbunden ist, dazu, dass die Synchronisierung der Ausstellbewegung weniger gut ist.

Aus der EP 2 241 707 A1 gehen zwei unterschiedliche Ausführungsformen von Ausstellvorrichtungen hervor. Bei der einen Ausführungsform (Fig. 2 und 3) sind zwei X-Ausstellscheren vorgesehen, die an ihren flügelseitigen und rahmenseitigen Enden jeweils eine Führungsschiene aufweisen. Im Bereich des rahmenseitigen Endes sind die beiden Ausstellscheren mit einem Verbindungselement gekoppelt. Dieses Kopplungselement ist parallel zu den rahmenseitigen Führungsschienen der X-Ausstellscheren angeordnet. Bei der anderen Ausführungsform (Fig. 5) sind zwei Y-Ausstellscheren vorgesehen, die so angeordnet sind, dass die längeren Ausstellhebel voneinander wegweisen. Die Kopplung der beiden Y-Ausstellscheren erfolgt über ein innerhalb der rahmenseitigen Führungsschiene gelagertes Verbindungselement.

Die EP 1 327 736 A2 betrifft ebenfalls eine Ausstellvorrichtung, bei der zwei X-Ausstellscheren vorgesehen sind.

Aufgabe der vorliegenden Erfindung ist es, eine Vorrichtung der eingangs genannten Art zur Verfügung zu stellen, die einfach und kostengünstig aufgebaut ist und die eine gute Synchronisierung der Ausstellbewegung gewährleistet.

Die vorgenannte Aufgabe wird erfindungsgemäß durch die Merkmale des Anspruchs 1 gelöst. Erfindungsgemäß ist unter anderem vorgesehen, dass die rahmenseitigen Enden der Ausstellhebel über ein an der rahmenseitigen Führungsschiene linear bewegbar gelagertes, starr ausgebildetes Verbindungselement kraftübertragend miteinander verbunden sind, wobei das flügelseitige Ende des Steuerhebels der Y-Ausstellschere allein drehbeweglich mit dem Ausstellhebel der Y-Ausstellschere verbunden ist, und wobei das flügelseitige Ende des Ausstellhebels dieser Ausstellschere über einen am Flügel fixierbaren Lagerblock allein drehbeweglich mit dem Flügel verbindbar ist, wobei das flügelseitige Ende des Steuerhebels der X-Ausstellschere über einen Gleitschuh an einer am Flügel ausgebildeten Führungsnut linear bewegbar und drehbeweglich gelagert ist.

Ein Unterschied zu der Vorrichtung gemäß WO 2007/104936 A2 besteht darin, dass das flügelseitige Ende des Steuerhebels von wenigstens einer Ausstellschere allein drehbeweglich mit dem Ausstellhebel dieser Ausstellschere verbunden ist. Eine solche Ausgestaltung einer Ausstellschere ist auch als Y-Ausstellschere bekannt. Der Steuerhebel einer derartigen Ausstellschere kann somit deutlich kürzer als der Ausstellhebel ausgebildet sein, was eine Materialersparnis bedeutet, die wiederum mit einer weiteren Reduzierung der Produktionskosten erfindungsgemäßer Vorrichtungen einhergeht.

Da bei einer Ausstellschere der erfindungsgemäßen Vorrichtung keine flügelseitige Führungsschiene erforderlich ist, ist das flügelseitige Ende des Ausstellhebels dieser Ausstellschere über einen am Flügel fixierbaren Lagerblock allein drehbeweglich mit dem Flügel verbindbar. Der hiermit verbundene Montageaufwand ist deutlich geringer als bei der Anordnung einer flügelseitigen Führungsschiene gemäß WO 2007/104936 A2, insbesondere da bei der Anbringung einer flügelseitigen Führungsschiene an einem Flügel sehr genau auf die exakte Ausrichtung der flügelseitigen Führungsschiene relativ zum Flügel geachtet werden muss. Hiergegenüber ist die Anbringung des Lagerblocks an einem Flügel sehr einfach.

Im Rahmen der Erfindung ist es selbstverständlich möglich, dass die Vorrichtung mehr als zwei Ausstellscheren aufweist. Insbesondere können an einem Rahmenelement drei oder mehr Ausstellscheren vorgesehen sein, wobei jeweils zwischen den rahmenseitigen Enden der Ausstellhebel von benachbart angeordneten Ausstellscheren ein starr ausgebildetes Verbindungselement angeordnet ist, das in der rahmenseitigen Führungsschiene linear bewegbar angeordnet ist. Des Weiteren können an zwei, insbesondere zueinander parallelen, Rahmenelementen, jeweils zwei oder mehrere Ausstellscheren sowie jeweils eine rahmenseitige Führungsschiene angeordnet sein. Es ist auch möglich, dass an allen vier Rahmenelementen jeweils wenigstens zwei Ausstellscheren und eine rahmenseitige Führungsschiene angeordnet sind. Ferner ist es möglich, dass an verschiedenen Rahmenelementen unterschiedlich viele Ausstellscheren an einer rahmenseitigen Führungsschiene angeordnet sind. Folglich kann die erfindungsgemäße Vorrichtung sowohl bei kippbaren als auch bei parallel ausstellbaren Flügeln eingesetzt werden.

Gemäß der Erfindung ist das flügelseitige Ende des Steuerhebels von wenigstens einer Ausstellschere über einen Gleitschuh an einer am Flügel ausgebildeten Führungsnut linear bewegbar und drehbeweglich gelagert. Hiernach kann diese Ausstellschere im Wesentlichen wie eine Ausstellschere gemäß WO 2007/104936 A2 ausgebildet sein, mit dem Unterschied, dass keine flügelseitige Führungsschiene mit einem daran angepassten Gleitschuh erforderlich ist, sondern lediglich ein Gleitschuh vorgesehen ist, der in an einer im Flügel ausgebildeten Führungsnut gelagert werden kann. Die Erfindung, nach der wenigstens eine Ausstellschere als X-Ausstellschere ausgebildet ist, zeichnet sich durch eine höhere Stabilität aus, was eine exaktere Führung der Bewegungen eines Flügels begünstigt.

Gemäß der Erfindung weist die Vorrichtung somit eine Kombination wenigstens einer X-Ausstellschere mit wenigstens einer Y-Ausstellschere auf.

Nach der Erfindung kann das flügelseitige Ende des Steuerhebels von wenigstens einer Ausstellschere über einen Gleitschuh an einer an dem Flügel fixierbaren flügelseitigen Führungsschiene linear bewegbar und drehbeweglich gelagert sein, wobei die flügelseitige Führungsschiene kürzer als die rahmenseitige Führungsschiene ausgebildet ist. Vorzugsweise ist die flügelseitige Führungsschiene etwa halb so lang wie die rahmenseitige Führungsschiene ausgebildet. Diese Ausgestaltung der Erfindung schlägt zwar die Anordnung einer flügelseitigen Führungsschiene vor, jedoch ist diese Führungsschiene aufgrund ihrer Kürze unter geringeren Produktionskosten herstellbar. Zudem wird mit dieser kurzen flügelseitigen Führungsschiene lediglich eine Ausstellschere der Vorrichtung verbunden, was insgesamt den Montageaufwand gegenüber der in WO 2007/104936 A2 genannten Vorrichtung verringert.

Eine weitere vorteilhafte Ausgestaltung der Erfindung sieht vor, dass die Länge des Verbindungselementes über einen Verstellmechanismus variierbar ist. Hierdurch lassen sich die Bewegungen der Ausstellscheren nicht nur synchronisieren sondern auch relativ zueinander justieren, insbesondere um zu gewährleisten, dass der Flügel auf gewünschte Art und Weise relativ zum Rahmenelement beziehungsweise Rahmen ausgestellt wird.

Ferner wird als vorteilhaft erachtet, wenn der Ausstellhebel und der Steuerhebel der X-Ausstellschere einander zugewandte Ausnehmungen aufweisen und in den Bereichen der Ausnehmungen derart abgekröpft ausgebildet sind, dass die Ausnehmungen bei in Ruhestellung befindlicher Ausstellschere ineinandergreifen können, wobei die Ruhestellung der Ausstellschere eine solche Stellung ist, in der der Flügel zumindest mittels dieser Ausstellschere nicht relativ zum Rahmen ausgestellt ist. Dies stellt eine sehr platzsparende Ausgestaltung dar. In der Ruhestellung sind der Steuerhebel und der Ausstellhebel der X-Ausstellschere parallel zueinander ausgerichtet und liegen übereinander. Das ist bei herkömmlichen X-Ausstellscheren nicht möglich, weil bei ihnen der Steuerhebel und der Ausstellhebel vor dem Erreichen einer parallelen Stellung aneinanderstoßen. Hierdurch sind die beiden Führungsschienen von herkömmlichen X-Ausstellscheren in Ruhestellung stets weiter voneinander beabstandet als es bei der X-Ausstellschere gemäß dieser Ausführungsform der Erfindung möglich ist. Bei der Y-Ausstellschere existiert diese Problematik nicht, da sie wegen ihrer konstruktiven Ausgestaltung grundsätzlich platzsparender in ihrer Ruhestellung ausgebildet ist als eine herkömmliche X-Ausstellschere. Umso vorteilhafter ist es, bei der erfindungsgemäßen Kombination von X-Ausstellschere mit Y-Ausstellschere die X-Ausstellscheren wie beschrieben auszubilden.

Die obige Aufgabe wird weiter durch ein Fenster, eine Tür oder dergleichen erfindungsgemäß dadurch gelöst, dass das Fenster, die Tür oder dergleichen wenigstens eine Vorrichtung nach einer der vorgenannten Ausgestaltungen oder einer beliebigen Kombination derselben aufweist.

Weitere Vorteile und Merkmale der vorliegenden Erfindung werden im Folgenden anhand der in den beigefügten Figuren gezeigten Ausführungsbeispiele näher erläutert. Dabei zeigen
- Figur 1:: eine Darstellung eines ersten Ausführungsbeispiels der erfindungsgemäßen Vorrichtung und
- Figur 2:: eine Darstellung eines zweiten Ausführungsbeispiels der erfindungsgemäßen Vorrichtung.

Figur 1 zeigt ein erstes Ausführungsbeispiel der erfindungsgemäßen Vorrichtung 1 zum Bewegen eines Flügels eines nicht dargestellten Fensters, einer Tür oder dergleichen relativ zum Rahmen des Fensters, der Tür oder dergleichen. Die Vorrichtung 1 weist zwei Ausstellscheren 2 und 3 auf, wobei die obere Ausstellschere 2 als Y-Ausstellschere und die untere Ausstellschere 3 als X-Ausstellschere ausgebildet ist. Jede Ausstellschere 2 bzw. 3 umfasst einen Ausstellhebel 4 bzw. 5, über den der Flügel mit dem Rahmenelement verbindbar ist. Die rahmenseitigen Enden der Ausstellhebel 4 und 5 sind in einer gemeinsamen rahmenseitigen Führungsschiene 6 (C-Schiene) linear bewegbar und drehbeweglich gelagert. Zur Synchronisierung der Bewegungen der Ausstellscheren 2 und 3 ist in der rahmenseitigen Führungsschiene 6 ein starr ausgebildetes Verbindungselement 7 bewegbar gelagert, mit dem die rahmenseitigen Enden der Ausstellhebel 4 und 5 kraftübertragend miteinander verbunden sind. Das Verbindungselement 7 ist als flacher Stab ausgebildet, der in der als C-Schiene geformten Führungsschiene 6 linear verschieblich geführt ist. Die Führungsschiene 6 ist an einem Rahmenelement des Rahmens in paralleler Ausrichtung zu dem Rahmenelement befestigbar. Jede Ausstellschere 2 bzw. 3 weist des Weiteren einen Steuerhebel 8 bzw. 9 auf, dessen rahmenseitiges Ende allein drehbeweglich mit der rahmenseitigen Führungsschiene 6 und dessen flügelseitiges Ende allein drehbeweglich mit dem Ausstellhebel 4 bzw. 5 der Ausstellschere 2 bzw. 3 verbunden ist. Die flügelseitigen Enden der Ausstellhebel 4 bzw. 5 sind über an dem Flügel fixierbare Lagerblöcke 10 bzw. 11 nur drehbeweglich, d.h. nicht linear beweglich mit dem Flügel verbindbar. Die Länge des Verbindungselementes 7 ist über einen Verstellmechanismus 12 variierbar, wodurch die Bewegungen der Ausstellscheren 2 und 3 aufeinander abstimmbar sind und die Parallelität von Rahmen und Flügel justierbar ist. Durch die Ausbildung der Ausstellschere 3 als X-Ausstellschere wird eine stabilere Parallelführung des Flügels relativ zum Rahmen ermöglicht. Die Ausstellschere 2 ist als Y-Ausstellschere ausgebildet. Beide Ausstellscheren 2, 3 sind gleichermaßen dazu in der Lage, große Kräfte aufzunehmen. Somit ist die erfindungsgemäße Vorrichtung 1 für schwere Flügel geeignet, bei guter Parallelführung von Flügel und Rahmen.

Der Steuerhebel 9 der Ausstellschere 3 ist drehbeweglich mit dem Ausstellhebel 5 dieser Ausstellschere 3 verbunden. Das flügelseitige Ende des Steuerhebels 9 ist drehbeweglich mit einem Gleitschuh 13 verbunden, der linear bewegbar in einer am Flügel ausgebildeten Führungsnut angeordnet werden kann. Bei dem Ausführungsbeispiel ist somit keine flügelseitige Führungsschiene erforderlich.

Figur 2 zeigt ein zweites Ausführungsbeispiel der erfindungsgemäßen Vorrichtung 1 zum Bewegen eines Flügels eines nicht dargestellten Fensters, einer Tür oder dergleichen relativ zum Rahmen des Fensters, der Tür oder dergleichen. Diese Ausführungsform der Erfindung unterscheidet sich von der in Figur 1 gezeigten insbesondere dadurch, dass eine kurze flügelseitige Führungsschiene 14 vorgesehen ist, an der das flügelseitige Ende des unteren Steuerhebels 9 über einen nicht gezeigten Gleitschuh linear bewegbar und drehbeweglich gelagert ist. Des Weiteren ist das flügelseitige Ende des Ausstellhebels 5 allein drehbeweglich an der kurzen flügelseitigen Führungsschiene 14 gelagert.

Der Ausstellhebel 5 und der Steuerhebel 9 der unteren Ausstellschere 3 weisen einander zugewandte Ausnehmungen 15 bzw. 16 auf. Im Bereich der Ausnehmungen 15 und 16 sind der Ausstellhebel 5 bzw. der Steuerhebel 9 quer zur Blattebene derart abgekröpft ausgebildet, dass die Ausnehmungen 15 und 16 bei in Ruhestellung befindlicher Ausstellschere 3 ineinandergreifen können, wobei die Ruhestellung der Ausstellschere 3 eine solche Stellung ist, in der der Flügel nicht relativ zum Rahmen ausgestellt ist. In dieser Ruhestellung sind der Steuerhebel 9 und der Ausstellhebel 5 parallel zueinander ausgerichtet, so dass die Ausstellschere 3 in ihrer Ruhestellung sehr wenig Bauraum beansprucht.

## Patentansprüche

1. Vorrichtung (1) zum Bewegen eines Flügels eines Fensters, einer Tür oder dergleichen relativ zum Rahmen des Fensters, der Tür oder dergleichen, aufweisend wenigstens zwei Ausstellscheren (2, 3), die jeweils einen Ausstellhebel (4, 5) und einen drehbeweglich mit dem Ausstellhebel (4, 5) verbundenen Steuerhebel (8, 9) umfassen, wobei das rahmenseitige Ende jedes Ausstellhebels (4, 5) linear bewegbar und drehbeweglich an einer rahmenseitigen Führungsschiene (6) der Bewegungsvorrichtung gelagert ist, wobei die rahmenseitigen Enden der Ausstellhebel (4,5) über ein an der rahmenseitigen Führungsschiene (6) linear bewegbar gelagertes, starr ausgebildetes Verbindungselement (7) kraftübertragend miteinander verbunden sind, **dadurch gekennzeichnet,**
**dass** wenigstens eine X-Ausstellschere (3) und wenigstens eine Y-Ausstellschere (2) vorgesehen sind, das flügelseitige Ende des Steuerhebels (8) der Y-Ausstellschere allein drehbeweglich mit dem Ausstellhebel (4) der Y-Ausstellschere (2) verbunden ist, wobei das flügelseitige Ende des Ausstellhebels (4) der Y-Ausstellschere über einen am Flügel fixierbaren Lagerblock (10) der Bewegungsvorrichtung allein drehbeweglich mit dem Flügel verbindbar ist und wobei das flügelseitige Ende des Steuerhebels (9) der X-Ausstellschere (3) über einen Gleitschuh (13) an einer am Flügel ausgebildeten Führungsnut linear beweglich und drehbeweglich gelagert ist.

2. Vorrichtung nach Anspruch 1, **dadurch gekennzeichnet, dass** das flügelseitige Ende des Steuerhebels (9) der X-Ausstellschere (3) über den Gleitschuh (13) an einer an dem Flügel fixierbaren flügelseitigen Führungsschiene (14) linear bewegbar und drehbeweglich gelagert ist, wobei die flügelseitige Führungsschiene (14) kürzer als die rahmenseitige Führungsschiene (6) ausgebildet ist.

3. Vorrichtung (1) nach Anspruch 2, **dadurch gekennzeichnet, dass** die flügelseitige Führungsschiene (14) etwa halb so lang wie die rahmenseitige Führungsschiene (6) ausgebildet ist.

4. Vorrichtung (1) nach Anspruch 2 und 3, **dadurch gekennzeichnet, dass** der Ausstellhebel (5) und der Steuerhebel (9) der X-Ausstellschere (3) einander zugewandte Ausnehmungen (15, 16) aufweisen und in den Bereichen der Ausnehmungen (15, 16) derart abgewinkelt ausgebildet sind, dass die Ausnehmungen (15, 16) bei Ruhestellung befindlicher X-Ausstellschere (3) ineinandergreifen können, wobei die Ruhestellung der X-Ausstellschere (3) eine solche Stellung ist, in der der Flügel zumindest mittels der X-Ausstellschere (3) nicht relativ zum Rahmen ausgestellt ist.

5. Vorrichtung (1) nach einem der vorhergehenden Ansprüche, **dadurch gekennzeichnet, dass** die Länge des Verbindungselements (7) über einen Verstellmechanismus (12) variierbar ist.

6. Fenster, Tür oder dergleichen mit einem Rahmen und einem relativ zum Rahmen bewegbaren Flügel, **gekennzeichnet durch** wenigstens eine Vorrichtung (1) nach einem der vorhergehenden Ansprüche.

## Claims

1. Device (1) for moving a leaf of a window, a door or the like relative to the frame of the window, door or the like, comprising at least two stay arms (2, 3), each comprising a deployment lever (4, 5) and a control lever (8, 9) rotatably connected to the deployment lever (4, 5), wherein the frame side end of each deployment lever (4, 5) is linearly moveable and rotatably mounted on a frame-side guide rail (6) of the movement device, wherein the frame-side ends of the deployment levers (4,5) are connected to one another in a force transmitting manner by means of a rigidly formed connection element (7) mounted to move linearly on the frame-side guide rail (6),
**characterised in that**
at least one X-shaped stay arm (3) and at least one Y-shaped stay arm (2) are provided, **in that** the leaf-side end of the control lever (8) of the Y-shaped stay arm alone is rotatably connected with the deployment lever (4) of the Y-shaped stay arm (2), wherein the leaf-side end of the deployment lever (4) of the Y-shaped stay arm can be connected to the leaf so as to be rotatable in the movement direction alone, via a mounting block (10) that can be fixed on the leaf, and wherein the leaf-side end of the control lever (9) of the X-shaped stay arm (3) is mounted on a guide nut formed on the leaf, by means of a sliding shoe (13), so as to be linearly moveable and rotatable.

2. Device according to claim 1, **characterised in that** the leaf-side end of the control lever (9) of the X-shaped stay arm (3) is mounted on a leaf-side guide rail (14) that can be attached to the leaf by means of the sliding shoe (13), so as to be linearly moveable and rotatable, wherein the leaf-side guide rail (14) is formed shorter than the frame-side guide rail (6).

3. Device (1) according to claim 2, **characterised in that** the leaf-side guide rail (14) is formed approximately half as long as the frame-side guide rail (6).

4. Device (1) according to claim 2 and 3, **characterised in that** the deployment lever (5) and the control lever (9) of the X-shaped stay arm (3) comprise recesses (15, 16) facing one another and, in the region of the recesses (15, 16), are formed angled in such a way that the recesses (15, 16) can engage in one another when the X-shaped stay arm (3) is in the rest position, wherein the rest position of the X-shaped stay arm (3) is such a position in which the leaf, at least by means of the X-shaped stay arm (3), is not deployed relative to the frame.

5. Device (1) according to any of the preceding claims, **characterised in that** the length of the connection element (7) can be varied by means of an adjustment mechanism (12).

6. Window, door or the like having a frame and a leaf that can move relative to the frame, **characterised by** at least one device (1) according to one of the preceding claims.

## Revendications

1. Dispositif (1) de déplacement d'un battant d'une fenêtre, d'une porte ou analogue par rapport au châssis de la fenêtre, de la porte ou analogue, présentant au moins deux ciseaux de déploiement (2, 3), qui comprennent chacun un levier de déploiement (4, 5) et un levier de commande (8, 9) relié avec faculté de rotation au levier de déploiement (4, 5), dans lequel l'extrémité côté châssis de chaque levier de déploiement (4, 5) est disposé de manière à pouvoir se déplacer de façon linéaire et rotative sur un rail de guidage côté châssis (6) du dispositif de déplacement, dans lequel les extrémités côté châssis des levier de déploiement (4,5) sont reliées l'une à l'autre de manière à transmettre les forces par le biais d'un élément de liaison (7) de conception rigide placé de manière à pouvoir être déplacé de façon linéaire sur le rail de guidage côté châssis (6),
**caractérisé en ce**
**qu'**au moins un ciseau de déploiement X (3) et au moins un ciseau de déploiement Y (2) sont prévus, l'extrémité côté battant du levier de commande (8) du ciseau de déploiement Y est relié avec le levier de déploiement (4) du ciseau de déploiement Y (2) de manière à pouvoir tourner seulement, dans lequel l'extrémité côté battant du levier de déploiement (4) du ciseau de déploiement Y peut être relié via un bloc de support (10), pouvant être fixé au battant du dispositif, de déplacement au battant de manière à pouvoir tourner seulement et dans lequel l'extrémité côté battant du levier de commande (9) du ciseau de déploiement X (3) est disposé de manière à pouvoir se déplacer de façon linéaire et rotative via un patin de guidage (13) sur une rainure de guidage formée sur le battant.

2. Dispositif selon la revendication 1, **caractérisé en ce que** l'extrémité côté battant du levier de commande (9) du ciseau de déploiement X (3) est placé de manière à pouvoir être déplacé de façon linéaire et rotative via le patin de guidage (13) sur un rail de guidage côté battant pouvant être fixé sur le battant (14), dans lequel le rail de guidage côté battant (14) est formé plus court que le rail de guidage côté châssis (6).

3. Dispositif (1) selon la revendication 2, **caractérisé en ce que** le rail de guidage côté battant (14) est formé environ deux fois moins long que le rail de guidage côté châssis (6).

4. Dispositif (1) selon les revendications 2 et 3, **caractérisé en ce que** le levier de déploiement (5) et le levier de commande (9) du ciseau de déploiement X (3) présentent des évidements (15, 16) tournés l'un vers l'autre et sont formés de manière angulaire dans les zones de évidements (15, 16), de sorte que les évidements (15, 16) puissent s'imbriquer l'un dans l'autre lorsque le ciseau de déploiement X (3) se trouve dans la position de repos, dans lequel la position de repos du ciseau de déploiement X (3) est une position dans laquelle le battant n'est pas délivré au moins au moyen du ciseau de déploiement X (3) par rapport au cadre.

5. Dispositif (1) selon une des revendications précédentes, **caractérisé en ce que** la longueur de l'élément de liaison (7) peut être modifiée par un mécanisme de réglage (12).

6. Fenêtre, porte ou analogue avec un châssis et un battant pouvant se déplacer par rapport au châssis, caractérisé(e) par au moins un dispositif (1) selon une des revendications précédentes.
